# EUROPÄISCHE PATENTSCHRIFT

(11) **EP 2 753 866 B1**
(45) Veröffentlichungstag und Bekanntmachung des Hinweises auf die Patenterteilung: **22.08.2018**
(21) Anmeldenummer: 12769890.0
(22) Anmeldetag: 06.09.2012
(51) Int. Cl.: F21V 3/00, F21V 5/00, F21V 11/16, F21V 15/01, F21V 17/10, F21V 29/507, F21W 131/402, F21W 131/403, F21Y 105/10, F21Y 115/10

(54) **LEUCHTE MIT FOLIE ZUR VERÄNDERUNG DER ABSTRAHLCHARAKTERISTIK**
LIGHT WITH A FILM FOR ALTERING THE RADIATION CHARACTERISTICS
STRUCTURE LUMINEUSE DOTÉE D'UN FILM PERMETTANT DE MODIFIER LES CARACTÉRISTIQUES DE RAYONNEMENT

(30) Priorität: 09.09.2011 DE 102011082424
(43) Veröffentlichungstag der Anmeldung: 16.07.2014
(73) Patentinhaber: Herbert Waldmann GmbH & Co. KG, 78056 Villingen-Schwenningen (DE)
(72) Erfinder: RAPP, Jürgen, 78664 Eschbronn (DE); HUMMEL, Clemens, 78050 Villingen-Schwenningen (DE)
(74) Vertreter: Westphal, Mussgnug & Partner Patentanwälte mbB
(86) Internationale Anmeldenummer: PCT/DE2012/100270
(87) Internationale Veröffentlichungsnummer: WO 2013/034152

(56) Entgegenhaltungen:
- EP-A1- 1 586 813
- EP-A2- 1 092 919
- DE-U1-202008 004 842
- DE-U1-202009 013 088
- DE-U1-202010 001 814
- US-A- 3 771 245
- US-A- 4 969 075

## Beschreibung

Die vorliegende Erfindung betrifft eine Leuchte gemäß dem Oberbegriff des Patentanspruchs 1.

Derartige Leuchten weisen in der Regel ein Gehäuse auf, in dem eine Vielzahl von Leuchtmitteln angeordnet ist. Vorderseitig ist das Gehäuse in Abstrahlrichtung mit einer Deckscheibe verschlossen. In Abstrahlrichtung vor den Leuchtmitteln ist außerdem eine Folie angeordnet, die die Abstrahlcharakteristik der Leuchtmittel verändert, beispielsweise das abgestrahlte Licht homogenisiert oder in eine bestimmte Richtung lenkt.

Solche Leuchte sind zum Beispiel aus EP 1 586 813 A1, EP 1 092 919 A2, US 3,771,245 A , DE 20 2009 013 088 U1, US 4,969,075 A oder DE 20 2010 001 814 U1 bekannt.

Eine Folie zur Homogenisierung des abgestrahlten Lichtes kann beispielsweise dann notwendig sein, wenn die in dem Gehäuse angeordneten Leuchtmittel eine Vielzahl von Lichtkegeln erzeugen, die beispielsweise bei einem Einsatz der Leuchte als Arbeits- oder Maschinenleuchte dann eine Vielzahl von Schattenwürfen hervorrufen würden. Soll dies vermieden werden, so ist eine sogenannte Diffusor-Folie notwendig, die die einzelnen Abstrahlkegel durch Lichtbrechung diffundiert und somit die einzelnen Schattenwürfe verhindert. Zusätzlich kann eine solche Folie außerdem eine Formung der Abstrahlkegel der einzelnen Leuchtmittel bewirken, diese beispielsweise auf einen bestimmten Abstrahlwinkel umlenken.

Bei hochenergetischen Leuchtmitteln besteht das Problem, dass sich die für die Leuchte verwendeten Materialien aufgrund ihrer unterschiedlichen thermischen Ausdehnungskoeffizienten unterschiedlich stark ausdehnen und somit thermische Spannungen induziert werden. Solche thermischen Spannungen können insbesondere wenn die Folie auf die Deckscheibe aufgeklebt oder in das Gehäuse eingespannt ist zu einem Wellen- oder Blasenwurf der Folie führen, so dass die lichttechnischen Eigenschaften der Folie aufgrund des hohen thermischen Ausdehnungskoeffizienten α der Folie, der zwischen 70 und 80 x 10⁻⁶ K⁻¹ liegt, verloren gehen. Im Vergleich dazu liegt der thermische Ausdehnungskoeffizient eines aus Aluminium gefertigten Gehäuses im Bereich von 23 x 10⁻⁶ K⁻¹ und bei den verwendeten Scheiben zwischen 3 und 4,5 x 10⁻⁶ K⁻¹. Aufgrund dieser großen Unterschiede kann insbesondere die starke Ausdehnung der Folie zu erheblichen strukturellen Verwerfungen, d.h. Blasen- oder Wellenbildung führen.

Bekannt sind außerdem Leuchten, bei denen durch Satinierung der Deckscheibe Lichtpunkte mit hoher Leuchtdichte, die beispielsweise durch LED-Leuchtmittel erzeugt werden, etwas aufstreuen oder homogenisieren aber eine Bildung von Mehrfachschatten dennoch nicht verhindern. Auch eine Lichtlenkung durch vor den Leuchtmitteln angeordneten Linsen kann dieses Problem nicht lösen.

Es ist die Aufgabe der vorliegenden Erfindung die oben beschriebenen Probleme zu beheben.

Eine erfindungsgemäße Leuchte weist ein Gehäuse auf, in dem eine Vielzahl von Leuchtmitteln angeordnet sind. Das Gehäuse ist in Abstrahlrichtung mit einer Deckscheibe verschlossen und weist außerdem zur Veränderung der Abstrahlcharakteristik der Leuchtmittel eine in Abstrahlrichtung vor den Leuchtmitteln angeordnete Folie auf. Die Folie ist zwischen der Deckscheibe und einer Trägerscheibe angeordnet, wobei die Folie in unmittelbarem Kontakt zu beiden Scheiben ist. Erfindungsgemäß zeichnet sich die Leuchte dadurch aus, dass die Deckscheibe mit dem Gehäuse umlaufend verklebt ist, wobei die Trägerscheibe auf einem elastischen Lager, das auf einer ersten umlaufenden Stufe angeordnet ist, gelagert ist und wobei die Deckscheibe in dem Gehäuse mittels einer umlaufend auf der zweiten Stufe angeordneten Klebung montiert ist.

Dadurch, dass die Folie zur Veränderung der Abstrahlcharakteristik der Leuchtmittel zwischen der Deckscheibe und der Trägerscheibe angeordnet ist und mit beiden Scheiben in unmittelbarem Kontakt steht wird eine schwimmende Lagerung der Folie zwischen diesen Scheiben erreicht, so dass die Folie bei thermisch induzierter Ausdehnung in sämtliche Richtungen aber insbesondere in Längs- und Querrichtung der Folie Ausgleichsbewegungen ausführen kann und somit ein Blasen- oder Wellenwurf vermieden wird. Ein weiterer Vorteil der schwimmenden Lagerung der Folie ist, dass diese zwischen den Scheiben klebefrei montiert werden kann. Die Folie kann sich damit unabhängig von den Scheiben ausdehnen oder zusammenziehen und ist damit - auch wenn die thermischen Ausdehnungskoeffizienten der verwendeten Materialien erheblich voneinander abweichen - spannungsfrei gelagert. Eine besonders einfache Montage der Deckscheibe kann durch eine umlaufende Verklebung mit dem Gehäuse erreicht werden. Durch eine solche umlaufende Verklebung kann das Gehäuse außerdem gegenüber der Umgebung abgedichtet werden.

In einer vorteilhaften Weiterbildung der Erfindung ist wenigstens eine der Scheiben federnd gelagert.

Durch eine federnde Lagerung wenigstens einer der Scheiben wird erreicht, dass auch eine Dickenänderung der Folie kompensiert werden kann. Zusätzlich kann durch eine federnde Lagerung wenigstens einer der Scheiben erreicht werden, dass die Folie in Abstrahlrichtung, d. h. in Richtung Ihrer Dicke unter Vorspannung montiert werden kann, so dass auf diese Weise zusätzlich Blasen- oder Wellenwurf vermieden werden kann.

Eine besonders einfache Ausgestaltung lässt sich erreichen, wenn die Trägerscheibe federnd gelagert ist.

Eine federnde Lagerung der Trägerscheibe hat den Vorteil, dass die Deckscheibe, die in der Regel in Abstrahlrichtung hinter der Trägerscheibe angeordnet ist und das Gehäuse nach außen hin abschließt fest mit dem Gehäuse verbunden werden kann und insbesondere der Aufwand zur Herstellung der Dichtigkeit gegenüber der Umgebung geringer ausfällt.

Sollte es gewünscht sein, kann aber auch die Deckscheibe federnd gelagert, beispielsweise mit dem Gehäuse verspannt sein.

Wie bereits erwähnt, ist es vorteilhaft, wenn die Trägerscheibe auf der den Leuchtmitteln zugewandten Seite angeordnet ist.

Die Trägerscheibe kann beispielsweise mit einem Auflager gelagert sein. Ein Auflager hat den Vorteil, dass auf diese Weise eine Ausdehnung der Trägerscheibe in Längs- und Querrichtung durch Ihre Lagerung nicht behindert wird, so dass die Trägerscheibe im Wesentlichen spannungsfrei in dem Gehäuse angeordnet werden kann.

Eine einfache Ausgestaltung für ein solches Auflager kann durch eine ausgehärtete Kleberaupe erreicht werden. Eine solche ausgehärtete Kleberaupe kann beispielsweise an gegenüberliegenden Längsseiten der Trägerscheibe bzw. korrespondierend dazu am Gehäuse angeordnet sein. Wenn diese Kleberaupe vor dem Einlegen der Trägerscheibe in das Gehäuse aufgebracht und ausgehärtet wird, so weist diese nach dem Aushärten eine gewisse Flexibilität auf und kann die Trägerscheibe federnd lagern und gleichzeitig eine Ausdehnung der Trägerscheibe in Längs- und Querrichtung zulassen.

Alternativ zu ausgehärteten Kleberaupen können auch andere flexibel ausgebildete Auflager zum Einsatz kommen. Als Alternative wäre beispielsweise ein umlaufend angeordneter O-Ring denkbar.

Eine besonders effektive Verhinderung von Blasen- oder Wellenwurf wird dann erreicht, wenn die Deckscheibe mit Druck in Richtung der Trägerscheibe in dem Gehäuse montiert ist. Durch eine gewisse Anpresskraft, die von der Deckscheibe in Richtung der Trägerscheibe ausgeübt und von dem federnden Auflager aufgenommen wird, kann die Folie zwischen den Scheiben flach gepresst gehalten werden.

Es ist außerdem vorteilhaft, wenn die Folie durch eine Blende zentriert gehalten ist. Die Blende kann dazu bevorzugt umlaufend ausgebildet sein, wobei zu beachten ist, dass eine Ausdehnung der Folie in Längs- und in Querrichtung nach wie vor möglich ist.

Alternativ dazu kann die Blende lediglich auf die Deckscheibe aufgedruckt sein, sodass sich die Folie über die gesamte Erstreckung der Scheibe ausdehnen kann.

Die Erfindung wird nachfolgend anhand eines Ausführungsbeispiels unter Bezugnahme auf die beigefügte Figur eingehend erläutert. Es zeigen:
- Figur 1: einen Querschnitt durch eine erfindungsgemäße Leuchte und
- Figur 2: eine perspektivische Darstellung der Leuchte aus Figur 1.

Figur 1 zeigt einen Querschnitt durch eine erfindungsgemäße Leuchte 1 die nach dem Prinzip eines Lichtkastens aufgebaut ist. Die Leuchte 1 weist ein Gehäuse 10 mit einer Bodenplatte und einer umlaufenden Seitenwandung auf, in dem eine Vielzahl von Leuchtmitteln 3 angeordnet sind. Die Leuchtmittel 3 sind im vorliegenden Beispiel als Leuchtdioden (LED) ausgebildet und gleichmäßig auf der Bodenplatte des Gehäuses 10 verteilt. Um eine Abführung der entstehenden Abwärme der Leuchtdioden zu gewährleisten, kann das Gehäuse 10 vorteilhafterweise aus Aluminium mit einer Vielzahl von Kühlrippen 20, die außenseitig an der Bodenplatte angeordnet sind, ausgestaltet sein. In Abstrahlrichtung A sind in dem Gehäuse 10 in einer Art Sandwichstruktur eine Trägerscheibe 7, eine die Abstrahlcharakteristik der Leuchtmittel 3 verändernde Folie 6 und eine Deckscheibe 5 angeordnet.

Die Trägerscheibe 7 ist auf einem elastischen Lager 14, das auf einer ersten umlaufenden Stufe 11 angeordnet ist gelagert. Das elastische Lager 14 ist im vorliegenden Ausführungsbeispiel als eine vor der Montage der Trägerscheibe 7 aufgebrachte und ausgehärtete Kleberaupe ausgebildet. Die Kleberaupe ist im vorliegenden Ausführungsbeispiel lediglich an den beiden Längsseiten des Gehäuses 10 auf die erste Stufe 11 aufgebracht.

Die Trägerscheibe 7 kann sich auf diese Weise bei thermischen Einwirkungen sowohl in Längs- als auch in Quer-Richtung ausdehnen und ist damit schwimmend in dem Gehäuse gelagert. Ausschlaggebend für diese schwimmende Lagerung ist außerdem, dass die Trägerscheibe 7 zur Seitenwandung des Gehäuses 10, die sich in einer zweiten Stufe 12 fortsetzt, einen ausreichenden umlaufenden Abstand aufweist.

Auf der Trägerscheibe 7 ist eine die Abstrahlcharakteristik der Leuchtmittel 3 verändernde Folie 6 zentriert ausgerichtet. Die Blende ist im vorliegenden Ausführungsbeispiel auf die Deckscheibe 5 aufgedruckt, so dass für die Folie 6 und die Blende ausreichend Spiel herrscht, um thermische Ausdehnungen in Längs- und Querrichtung zu zulassen. Der Randbereich der Folie 6 ist damit von der Außenseite der Leuchte her abgedeckt und damit nicht sichtbar.

Die Folie 6 kann insbesondere als lichtlenkende und die Abstrahlcharakteristik homogenisierende Folie 6 ausgebildet sein.

Die Deckscheibe 5 ist in dem Gehäuse 10 mittels einer umlaufend auf der zweiten Stufe 12 angeordneten Klebung 16 montiert und wird bei der Montage in das Gehäuse 10 gegen die durch die elastische Lagerung 14 aufgebrachte Federwirkung in das Gehäuse 10 eingepresst. Die Folie 6 ist damit pressend zwischen der Trägerscheibe 7 und der Deckscheibe 5 gehaltert, so dass ein thermisch induzierter Blasen- oder Wellenwurf der Folie 6 effektiv verhindert werden kann.

Figur 2 zeigt eine perspektivische Darstellung der erfindungsgemäßen Leuchte 1, wie sie in Figur 1 im Querschnitt dargestellt ist.

In Figur 2 ist besonders deutlich das wannenförmige Gehäuse 10 der Leuchte 1 zu erkennen, das in Abstrahlrichtung durch die Deckscheibe 5 abgeschlossen ist. Das langgestreckte Gehäuse 10 ist einenends mit einem Seitenteil 30 mit einem Anschlussstecker und anderenends mit einem Seitenteil 40, das im vorliegenden Ausführungsbeispiel ohne Anschlussstecker ausgebildet ist, abgeschlossen. Die beiden Seitenteile 30, 40 sind mit dem Gehäuse 10 in Längsrichtung der Leuchte 1 verschraubt.

In Figur 2 ist außerdem deutlich, die auf die Deckscheibe 5 aufgedruckte Blende zu erkennen, die sowohl die im Randbereich der Deckscheibe 5 aufgebrachte umlaufende Klebung 16 als auch den Randbereich der Folie 6 verdeckt, sodass diese von außen her nicht sichtbar sind.

Die in Figur 1 gezeigten Kühlrippen 20 an der Unterseite des Gehäuses 10 sind in Figur 2 nicht dargestellt. Diese sind hinter einem umlaufenden Rand des Gehäuses 10 ausgebildet, sodass nach außen hin eine geschlossene Seitenwandung des Gehäuses 10 sichtbar ist.

### Bezugszeichenliste

- 1: Leuchte

- 3: Leuchtmittel

- 5: Deckscheibe
- 6: Folie
- 7: Trägerscheibe

- 10: Gehäuse
- 11: erste Stufe
- 12: zweite Stufe

- 14: elastisches Lager

- 16: umlaufende Klebung

- 20: Kühlrippen

- A: Abstrahlrichtung

## Patentansprüche

1. Leuchte (1) mit einem Gehäuse (10), einer Vielzahl von in dem Gehäuse (10) angeordneten Leuchtmitteln (3), einer Deckscheibe (5), die das Gehäuse (10) in Abstrahlrichtung (A) verschließt und einer Folie (6) zur Veränderung der Abstrahlcharakteristik der Leuchtmittel (3), die in Abstrahlrichtung (A) vor den Leuchtmitteln (3) angeordnet ist, wobei die Folie (6) zwischen der Deckscheibe (5) und einer Trägerscheibe (7) angeordnet ist und wobei die Folie (6) in unmittelbarem Kontakt zu beiden Scheiben (5, 7) ist,
**dadurch gekennzeichnet, dass**
die Deckscheibe (5) mit dem Gehäuse (10) umlaufend verklebt ist, wobei die Trägerscheibe (7) auf einem elastischen Lager (14), das auf einer ersten umlaufenden Stufe (11) des Gehäuses (10) angeordnet ist, gelagert ist und wobei die Deckscheibe (5) in dem Gehäuse (10) mittels einer umlaufend auf der zweiten Stufe (12) angeordneten Klebung (16) montiert ist.

2. Leuchte (1) nach Anspruch 1
**dadurch gekennzeichnet, dass**
die Folie (6) klebefrei montiert ist.

3. Leuchte (1) nach einem der vorhergehenden Ansprüche,
**dadurch gekennzeichnet, dass** wenigstens eine der Scheiben (5, 7) federnd gelagert ist.

4. Leuchte (1) nach Anspruch 3,
**dadurch gekennzeichnet, dass**
die Trägerscheibe (7) federnd gelagert ist.

5. Leuchte (1) nach Anspruch 3,
**dadurch gekennzeichnet, dass**
die Deckscheibe (5) federnd gelagert ist.

6. Leuchte (1) nach einem der vorhergehenden Ansprüche,
**dadurch gekennzeichnet, dass**
die Trägerscheibe (7) auf der den Leuchtmitteln (3) zugewandten Seite der Folie (6) angeordnet ist.

7. Leuchte (1) nach einem der vorhergehenden Ansprüche,
**dadurch gekennzeichnet, dass**
die Trägerscheibe (7) auf einem Auflager sitzt.

8. Leuchte (1) nach Anspruch 7,
**dadurch gekennzeichnet, dass**
als Auflager wenigstens eine ausgehärtete Kleberaupe vorgesehen ist.

9. Leuchte (1) nach Anspruch 8,
**dadurch gekennzeichnet, dass**
zwei Kleberaupen vorgesehen sind, die an gegenüberliegenden Längsseiten der Trägerscheibe (7) oder des Gehäuses (10) angeordnet sind .

10. Leuchte (1) nach einem der vorhergehenden Ansprüche,
**dadurch gekennzeichnet, dass**
die Deckscheibe (5) mit Druck in Richtung der Trägerscheibe (7) in dem Gehäuse (10) montiert ist.

11. Leuchte (1) nach einem der vorhergehenden Ansprüche,
**dadurch gekennzeichnet, dass**
die Folie (6) durch eine Blende zentriert gehalten ist.

12. Leuchte (1) nach einem der Ansprüche 1 bis 11,
**dadurch gekennzeichnet, dass** an der Deckscheibe (5) eine Blende angeordnet, insbesondere auf
die Deckscheibe (5) aufgedruckt ist.

13. Leuchte (1) nach Anspruch 12 oder 13,
**dadurch gekennzeichnet, dass**
die Blende umlaufend ausgebildet ist.

## Claims

1. Light (1) comprising a housing (10), a plurality of light fixtures arranged in the housing (10), a covering disc (5) which closes the housing (10) in the radiation direction (A) and a film (6) for changing the radiation characteristics of the light fixtures (3), which is arranged in front of the light fixtures (3) in the radiation direction (A), wherein the film (6) is arranged between the covering disc (5) and a supporting disc (7), and wherein the film (6) is in direct contact with both discs (5, 7), **characterised in that** the covering disc (5) is circumferentially adhered to the housing (10), wherein the supporting disc (7) is mounted on an elastic bearing (14) which is arranged on a first circumferential step (11) of the housing (10), and wherein the covering disc (5) is mounted in the housing (10) by means of an adhesion (16) arranged circumferentially on the second step (12).

2. Light (1) according to claim 1, **characterised in that** the film (6) is mounted without adhesive.

3. Light (1) according to one of the preceding claims, **characterised in that** at least one of the discs (5, 7) is mounted resiliently.

4. Light (1) according to claim 3, **characterised in that** the supporting disc (7) is mounted resiliently.

5. Light (1) according to claim 3, **characterised in that** the covering disc (5) is mounted resiliently.

6. Light (1) according to one of the preceding claims, **characterised in that** the supporting disc (7) is arranged on the side of the film (6) facing the light fixtures (3).

7. Light (1) according to one of the preceding claims, **characterised in that** the supporting disc (7) sits on a support.

8. Light (1) according to claim 7, **characterised in that** at least one cured adhesive bead is provided as a support bearing.

9. Light (1) according to claim 8, **characterised in that** two adhesive beads are provided, which are arranged on opposite longitudinal sides of the supporting disc (7) or of the housing (10).

10. Light (1) according to one of the preceding claims, **characterised in that** the covering disc (5) is mounted in the housing (10) under compressive load in the direction of the supporting disc (7).

11. Light (1) according to one of the preceding claims, **characterised in that** the film (6) is kept centred by a screen.

12. Light (1) according to one of claims 1 to 11,**characterised in that** a screen is arranged on the covering disc (5), and in particular is printed onto the covering disc (5).

13. Light (1) according to claim 12 or 13, **characterised in that** the screen is formed circumferentially.

## Revendications

1. Luminaire (1) comprenant un boîtier (10), un ensemble de moyens lumineux (3) montés dans le boîtier (10), un disque de recouvrement (5) qui ferme le boîtier (10) dans la direction du rayonnement (A) et un film (6) permettant de modifier les caractéristiques de rayonnement des moyens lumineux (3) qui est monté à l'avant de ces moyens (3) dans la direction de rayonnement (A), le film (6) étant monté entre le disque de recouvrement (5) et un disque de support (7), et le film (6) étant en contact direct avec les deux disques (5, 7),
**caractérisé en ce que**
le disque de recouvrement (5) est collé circonférentiellement sur le boîtier (10), le disque de support (7) étant monté sur un palier élastique (14) qui est situé sur un premier gradin périphérique (11) du boîtier (10), et le disque de recouvrement (5) étant monté dans le boîtier (10) au moyen d'un adhésif (16) monté circonférentiellement sur un second gradin (12).

2. Luminaire (1) conforme à la revendication 1,
**caractérisé en ce que**
le film (6) est monté sans adhésif.

3. Luminaire (1) conforme à l'une des revendications précédentes,
**caractérisé en ce qu'**
au moins l'un des disques (5, 7) est monté élastiquement.

4. Luminaire (1) conforme à la revendication 3,
**caractérisé en ce que**
le disque de support (7) est monté élastiquement.

5. Luminaire (1) conforme à la revendication 3,
**caractérisé en ce que**
le disque de recouvrement (5) est monté élastiquement.

6. Luminaire (1) conforme à l'une des revendications précédentes,
**caractérisé en ce que**
le disque de support (7) est monté sur le côté du film (6) tourné vers les moyens lumineux (3).

7. Luminaire (1) conforme à l'une des revendications précédentes,
**caractérisé en ce que**
le disque de support (7) s'appuie sur un support.

8. Luminaire (1) conforme à la revendication 7,
**caractérisé en ce que**
le support est équipé d'au moins un cordon de colle durci.

9. Luminaire (1) conforme à la revendication 8,
**caractérisé en ce qu'**
il est prévu deux cordons de colle qui sont appliqués sur les faces longitudinales opposées du disque de support (7) ou du boîtier (10).

10. Luminaire (1) conforme à l'une des revendications précédentes,
**caractérisé en ce que**
le disque de recouvrement (5) est monté dans le boîtier (10) par compression en direction du disque de support (7).

11. Luminaire (1) conforme à l'une des revendications précédentes,
**caractérisé en ce que**
le film (6) est maintenu centré par un diaphragme.

12. Luminaire (1) conforme à l'une des revendications 1 à 11,
**caractérisé en ce qu'**
un diaphragme est monté sur le disque de recouvrement (5), en particulier comprimé sur le disque de recouvrement (5).

13. Luminaire (1) conforme à la revendication 12 ou 13,
**caractérisé en ce que**
le diaphragme est réalisé circonférentiellement.
